# EUROPÄISCHE PATENTSCHRIFT

(11) **EP 1 111 127 B1**
(45) Veröffentlichungstag und Bekanntmachung des Hinweises auf die Patenterteilung: **28.01.2009**
(21) Anmeldenummer: 00124021.7
(22) Anmeldetag: 04.11.2000
(51) Int. Cl.: D21F 11/14, D21F 3/02

(54) **Pressenanordnung**
Pressing arrangement
Dispositif de pressage

(30) Priorität: 23.12.1999 DE 19962708
(43) Veröffentlichungstag der Anmeldung: 27.06.2001
(73) Patentinhaber: Voith Patent GmbH, 89522 Heidenheim (DE)
(72) Erfinder: Thoröre Scherb, Thomas, 05628-010 Sao Paulo (BR); Schmidt-Hebbel, Harald, 06428 Barueri (BR)

(56) Entgegenhaltungen:
- EP-A- 1 016 754
- WO-A-00/17445
- WO-A-00/29667
- US-A- 4 889 674
- US-A- 5 556 511
- US-A- 5 849 156

## Beschreibung

Die Erfindung betrifft eine Pressenanordnung einer Maschine zur Herstellung einer Tissuebahn mit wenigstens einem zwischen einer Schuhpreßeinheit und einer Gegenwalze gebildeten Preßspalt, wobei die Schuhpreßeinheit wenigstens einen der Gegenwalze gegenüberliegenden Preßschuh und ein über diesen geführtes flexibles, flüssigkeitsdichtes Preßband umfaßt, die Gegenwalze eine glatte Oberfläche besitzt und die Tissuebahn zusammen mit dem Preßband sowie wenigstens einem Filz durch den Preßspalt geführt ist und im Anschluß daran vom Filz getrennt und durch die glatte Oberfläche der Gegenwalze mitgenommen wird. Eine solche Pressenanordnung kann einen Teil oder zumindest im wesentlichen die gesamte Pressenanordnung der betreffenden Tissuemaschine bilden.

Bei einer aus der DE 196 54 198 A1 bekannten Pressenanordnung der eingangs genannten Art mit einem die Gegenwalze bildenden Trockenzylinder läuft die Tissuebahn etwa in der zur Trockenzylinderoberfläche tangentialen Richtung aus dem Preßspalt.

Das Dokument US4,889,674 beschreibt ein Verfahren zur Herstellung von dimensionsstabilen, flüssigkeitsundurchlässigen, flexible und elastischen Pressmäntel in Breitnipppressen von Papiermaschinen. Das Verfahren ermöglicht unter anderem die Erzeugung von Erhöhungen und Vertiefungen auf der papierberührten Seite des Pressmantels.

In dem Dokument US 8,849,156 ist eine kompakte Pressensektion mit einem Breitnipp und einem Glättnipp, zur Vergleichmäßigung der Asymmetrie der Papierbahnrauhigkeit, offenbart. Der Breitnipp wird dabei zwischen einem Presselement, das mit einem flexible Mantel ausgestattet ist und einer Presswalze mit steifem Mantel gebildet. Diese Presswalze stellt auch das Gegenelement zu einer glatten Walze zur Ausbildung des Glättnipps dar.

Ziel der Erfindung ist, eine Pressenanordnung der eingangs genannten Art zu schaffen, mit der ein höherer Trockengehalt der den Preßspalt verlassenden Tissuebahn erzielbar und entsprechend einer wirtschaftlichere Tissueherstellung gewährleistet ist.

Diese Aufgabe wird nach der Erfindung dadurch gelöst, daß der Winkel zwischen der am Ende des Preßspaltes an die Gegenwalze angelegten Tangente und wenigstens einem aus dem Preßspalt auslaufenden Filz ≥ 10°, insbesondere ≥ 15°, insbesondere ≥ 18° und vorzugsweise ≥ 20° ist.

Aufgrund dieser Ausbildung wird auf wirtschaftliche Weise ein höherer Trockengehalt der Tissuebahn nach der Presse erreicht.

Als Schuhpreßeinheit kann insbesondere eine Schuhpreßwalze mit einem das Preßband bildenden Preßmantel vorgesehen sein.

Als Gegenwalze ist vorzugsweise ein Trockenzylinder und insbesondere ein sogenannter Yankee-Zylinder vorgesehen.

Die Oberfläche des Preßbandes kann blindgebohrt und/oder gerillt sein.

Vorteilhafterweise besitzt das Preßband eine offene Fläche "f" von f ≥ 25 %.

Für eine offene Fläche von beispielsweise f = 36 % eines gerillten Preßbandes bzw. Preßmantels konnte bei einem Ablaufwinkel des Filzes von a = 20° eine Trockengehaltssteigerung von 4,5 % gegenüber dem Trockengehalt erzielt werden, der, anstelle einer Schuhpreßwalze, mit einer konventionellen Saugpreßwalze erreicht wird.

Die erfindungsgemäße Pressenanordnung ist vorteilhafterweise in Tissuemaschinen wie insbesondere einem Saugbrustwalzenformer, Doppelsiebformer, Crescent-Former, Langsiebformer und/oder dergleichen und/oder in Kombination mit "Through-Air-Drying"-Konzepten verwendbar.

Die Erfindung wird im folgenden anhand eines Ausführungsbeispiels unter Bezugnahme auf die Zeichnung näher erläutert:
In dieser zeigt die einzige Figur eine schematische Teildarstellung einer Pressenanordnung 10 einer Maschine zur Herstellung einer Tissuebahn 12.
Die Pressenanordnung 10 umfaßt einen in Bahnlaufrichtung L verlängerten Preßspalt 14, der zwischen einer als Schuhpreßwalze 16 vorgesehenen Schuhpreßeinheit und einer als Trockenzylinder 18, beispielsweise Yankee-Zylinder, vorgesehenen Gegenwalze gebildet ist.
Die Schuhpreßwalze 16 umfaßt einen dem Trockenzylinder 18 gegenüberliegenden Preßschuh 20 und einen über diesen geführten, durch ein flexibles, flüssigkeitsdichtes Preßband gebildeten Preßmantel 22.
Die Tissuebahn 12 ist zusammen mit dem Preßmantel 22 sowie einem Filz 24 durch den Preßspalt 14 geführt. Im Anschluß an den Preßspalt 14 wird die Tissuebahn 12 vom Filz 24 getrennt und durch die glatte Oberfläche des Trockenzylinders 18 mitgenommen.

Der Winkel a zwischen der am Ende des Preßspaltes 14 an den Trockenzylinder 18 angelegten Tangente 26 und dem aus den Preßspalt 14 auslaufenden Filz 24 ist ≥ 20°.

Die Oberfläche des Preßmantels 22 kann blindgebohrt und/oder gerillt sein.

Der Preßmantel 22 kann insbesondere eine offene Fläche "f" von f ≥ 25 % besitzen.

### Bezugszeichenliste

- 10: Pressenanordnung
- 12: Tissuebahn
- 14: Preßspalt
- 16: Schuhpreßwalze
- 18: Trockenzylinder
- 20: Preßschuh
- 22: Preßmantel
- 24: Filz
- 26: Tangente
- L: Bahnlaufrichtung

## Patentansprüche

1. Pressenanordnung (10) einer Maschine zur Herstellung einer Tissuebahn (12) mit wenigstens einem zwischen einer Schuhpreßeinheit (16) und einer Gegenwalze (18) gebildeten Preßspalt (14), wobei die Schuhpreßeinheit (16) wenigstens einen der Gegenwalze (18) gegenüberliegenden Preßschuh (20) und ein über diesen geführtes flexibles, flüssigkeitsdichtes Preßband (22) umfaßt, die Gegenwalze (18) eine glatte Oberfläche besitzt und die Tissuebahn (12) zusammen mit dem Preßband (22) sowie wenigstens einem Filz (24) durch den Preßspalt (14) geführt ist und im Anschluß daran vom Filz (24) getrennt und durch die glatte Oberfläche der Gegenwalze (18) mitgenommen wird,
**dadurch gekennzeichnet,**
**daß** der Winkel (α) zwischen der am Ende des Preßspaltes (14) an die Gegenwalze (18) angelegten Tangente und wenigstens einem aus dem Preßspalt (14) auslaufenden Filz (24) ≥ 10°, insbesondere ≥ 15°, insbesondere ≥ 18° und vorzugsweise ≥ 20° ist.

2. Pressenanordnung nach Anspruch 1,
**dadurch gekennzeichnet,**
**daß** als Schuhpreßeinheit eine Schuhpreßwalze (16) mit einem das Preßband bildenden Preßmantel (22) vorgesehen.

3. Pressenanordnung nach Anspruch 1 oder 2,
**dadurch gekennzeichnet,**
**daß** als Gegenwalze ein Trockenzylinder (18) und insbesondere ein sogenannter Yankee-Zylinder vorgesehen ist.

4. Pressenanordnung nach einem der vorhergehenden Ansprüche,
**dadurch gekennzeichnet,**
**daß** die Oberfläche des Preßbandes (22) blindgebohrt und/oder gerillt ist.

5. Pressenanordnung nach einem der vorhergehenden Ansprüche,
**dadurch gekennzeichnet,**
**daß** das Preßband eine offene Fläche "f" von f ≥ 25% besitzt.

6. Verwendung einer Pressenanordnung nach einem der vorhergehenden Ansprüche in Tissuemaschinen wie insbesondere einem Saugbrustwalzenformer, Doppelsiebformer, Crescent-Former, Langsiebformer und/oder dergleichen und/oder in Kombination mit "Through-Air-Drying"-Konzepten.

## Claims

1. Pressing arrangement (10) for a machine for producing a tissue web (12), having at least one press nip (14) formed between a shoe press unit (16) and a mating roll (18), the shoe press unit (16) comprising at least one press shoe (20) located opposite the mating roll (18) and a flexible, liquid-tight press belt (22) led over the said press shoe (20), the mating roll (18) having a smooth surface and the tissue web (12) being led through the press nip (14) together with the press belt (22) and at least one felt (24) and, following that, being separated from the felt (24) and carried along by the smooth surface of the mating roll (18),
**characterized**
**in that** the angle (α) between the tangent to the mating roll (18) at the end of the press nip (14) and at least one felt (24) running out of the press nip (14) is ≥ 10°, in particular ≥ 15°, in particular ≥ 18° and preferably ≥20°.

2. Pressing arrangement according to Claim 1, **characterized in that** the shoe press unit provided is a shoe press roll (16) having a press shell (22) forming the press belt.

3. Pressing arrangement according to Claim 1 or 2, **characterized in that** the mating roll provided is a drying cylinder (18) and in particular what is known as a Yankee cylinder.

4. Pressing arrangement according to one of the preceding claims, **characterized in that** the surface of the press belt (22) is blind-drilled and/or grooved.

5. Pressing arrangement according to one of the preceding claims, **characterized in that** the press belt has an open area "f" of f ≥ 25%.

6. Use of a pressing arrangement according to one of the preceding claims in tissue machines, such as in particular a suction press roll former, twin-wire former, Crescent former, Fourdrinier former and/or the like and/or in combination with "through-air drying" concepts.

## Revendications

1. Agencement de pressage (10) d'une machine de fabrication d'une nappe de papier-tissu (12) comprenant au moins une fente de pressage (14) formée entre une unité de presse à sabot (16) et un cylindre conjugué (18), l'unité de presse à sabot (16) comprenant au moins un sabot de presse (20) opposé au cylindre conjugué (18) et une bande de pressage (22) étanche aux liquides, flexible, et guidée sur celui-ci, le cylindre conjugué (18) possédant une surface lisse et la nappe de papier-tissu (12), conjointement avec la bande de pressage (22) et au moins un feutre (24), étant guidée à travers la fente de pressage (14) et ensuite séparée du feutre (24) et entraînée par la surface lisse du cylindre conjugué (18),
**caractérisé en ce que**
l'angle (α) entre la tangente à l'extrémité de la fente de pressage (14) au cylindre conjugué (18) et au moins un feutre (24) sortant de la fente de pressage (14) ≥ 10°, en particulier ≥ 15°, notamment ≥ 18° et de préférence ≥ 20°.

2. Agencement de pressage selon la revendication 1,
**caractérisé en ce que**
l'on prévoit comme unité de presse à sabot un cylindre de presse à sabot (16) avec une enveloppe de pressage (22) formant la bande de pressage.

3. Agencement de pressage selon la revendication 1 ou 2,
**caractérisé en ce que**
l'on prévoit comme cylindre conjugué un cylindre de séchage (18) et en particulier un cylindre dit Yankee.

4. Agencement de pressage selon l'une quelconque des revendications précédentes,
**caractérisé en ce que**
la surface de la bande de pressage (22) est munie d'alésages borgnes et/ou est rainurée.

5. Agencement de pressage selon l'une quelconque des revendications précédentes,
**caractérisé en ce que**
la bande de pressage possède une surface ouverte "f" ≥ 25%.

6. Utilisation d'un agencement de presse selon l'une quelconque des revendications précédentes dans des machines de papier-tissu comme en particulier un formeur à rouleaux de tête aspirants, un formeur à double toile, un formeur en croissant, un formeur à longue toile, et/ou similaires et/ou en combinaison avec des concepts de "séchage par courant d'air" (Through-Air-Drying).
